# EUROPÄISCHE PATENTSCHRIFT

(11) **EP 2 715 219 B1**
(45) Veröffentlichungstag und Bekanntmachung des Hinweises auf die Patenterteilung: **21.11.2018**
(21) Anmeldenummer: 12743361.3
(22) Anmeldetag: 29.05.2012
(51) Int. Cl.: H05B 3/00, F21V 29/56, F21V 29/83

(54) **REFLEKTORANORDNUNG UND HALOGENSTRAHLER-HEIZSYSTEM**
REFLECTOR ARRANGEMENT AND HALOGEN LAMP HEATING SYSTEM
ARRANGEMENT DE REFLECTEUR ET SYSTEME DE CHAUFFAGE AUX LAMPES HALOGENES

(30) Priorität: 27.05.2011 DE 102011103357
(43) Veröffentlichungstag der Anmeldung: 09.04.2014
(73) Patentinhaber: ThermProTEC GmbH, 77656 Offenburg (DE)
(72) Erfinder: GAUS, Rainer, 79104 Freiburg im Breisgau (DE)
(74) Vertreter: Heinze, Ekkehard
(86) Internationale Anmeldenummer: PCT/DE2012/000567
(87) Internationale Veröffentlichungsnummer: WO 2012/163333

(56) Entgegenhaltungen:
- DE-A1- 2 352 747
- DE-A1- 10 051 642
- DE-A1- 10 052 197
- DE-A1-102006 028 702
- DE-U1- 20 304 747
- US-A- 3 654 471
- US-A- 5 973 331
- US-A1- 2002 150 395

## Beschreibung

### Gebiet der Erfindung

Die Erfindung betrifft eine Reflektoranordnung eines Halogenstrahler-Heizsystems, das eine Mehrzahl von langgestreckten, in einer Gruppe parallel zueinander angeordneten Halogenstrahlern umfasst und bei dem die Strahlung durch einen auf einer Seite der Strahlergruppe angeordneten metallischen Reflektor zur anderen Seite der Strahlergruppe reflektiert wird. Sie betrifft des Weiteren ein Halogenstrahler-Heizsystem, welches eine derartige Reflektoranordnung aufweist.

### Stand der Technik

In der thermischen Prozesstechnik werden vielfach NIR bzw. Infrarot Heizsysteme eingesetzt. Bei diesen Systemen werden langestreckte Halogenstrahler verwendet, von denen bestimmte Ausführungen an den Enden bzw. Kontaktstellen um 90° gewinkelt sind, um dadurch die thermische Belastung an den Kontaktstellen zu reduzieren. Die Halogenlampen sind i.d.R. parallel angeordnet und weisen mitunter eine relativ hohe Leistung auf. Um die ausgestrahlte Leistung in eine Richtung zu fokussieren, werden i.d.R. hinter den Lampen Reflektoren eingesetzt, die die Strahlung nach vorne bündeln. Diese Reflektoren weisen auch in vielen Fällen eine spezielle geometrische Form auf, um die Strahlung in einer bestimmten Form zu bündeln. Diese Strahlermodule sind auch in vielen Fällen groß, d.h. es werden sehr viele Strahler, nicht selten mehr als 50 Stück, nebeneinander angeordnet. Diese Strahlermodule haben, abhängig von der Strahlerdichte und Strahlerleistung, eine hohe Leistung

Diese Strahlungsintensität trifft mit der Hälfte der Leistung auch auf die Reflektoren auf, die deshalb i.d.R. aus poliertem Metall bestehen und somit für die Strahlung eine hohe Reflexion aufweisen. Die Strahlungssysteme werden häufig in rauen industriellen Umgebungen eingesetzt und verschmutzen daher sehr schnell. Dies wiederum reduziert den Reflexionsgrad und somit den Wirkungsgrad des Strahlungssystems erheblich. Zudem unterliegt dadurch der Reflektor einer hohen thermischen Belastung und muss zum Betrieb i.d. R. mit Wasser oder Luft aktiv gekühlt werden, um eine Zerstörung zu vermeiden. Um diese Strahlermodule zu warten, muss der Reflektor häufig geputzt und poliert werden, um den Reflexionsgrad wieder zu erhöhen. Dies ist sehr aufwendig, da typischerweise alle Halogenlampen ausgebaut werden müssen und anschließend die Reflektoroberfläche aufwendig aufbereitet werden muss.
Einschlägiger Stand der Technik ist bekannt aus der US 3 654 471 A, der US 2002/150395 A1 und der DE 100 51 642 A1. Diese Druckschriften beschreiben jeweils Reflektoranordnungen für langgestreckte Strahler, die einen massiv metallischen Grundkörper mit Mitteln zur Kühlung des Reflektors aufweisen.
Der Erfindung liegt daher die Aufgabe zugrunde, eine verbesserte Reflektoranordnung bereitzustellen, die insbesondere höheren Gebrauchswert im Dauerbetrieb hat und zugleich relativ leicht zu betreiben und zu warten ist.

### Darstellung der Erfindung

Diese Aufgabe wird durch eine Reflektoranordnung mit den Merkmalen des Anspruchs 1 gelöst. Zweckmäßige Fortbildungen sind Gegenstand der abhängigen Ansprüche. Es wird des Weiteren ein Halogenstrahler-Heizsystem mit einer Reflektoranordnung der vorgeschlagenen Art bereitgestellt.
Die Erfindung geht von der Überlegung aus, dass die im Betrieb auftretenden Probleme bei kommerziell verfügbaren Halogenstrahler-Heizsystemen zu lösen sind, wenn durch eine geeignete geometrische Anordnung einerseits eine gute Kühlung der Reflektoren sichergestellt und andererseits eine leichte Auswechslung bzw. ein einfaches Entnehmen und Wiedereinsetzen nach einer Reinigung ermöglicht wird. Sie schließt weiter die Überlegung ein, diese als widersprüchlich erscheinenden Anforderungen dadurch zu erfüllen, dass die Reflektoranordnung mehrteilig aufgebaut ist, und zwar derart, dass im Betrieb eine gute Wärmeleitung zwischen den verschiedenen Teilen und zu einer Wärmesenke (Luft- oder Wasserkühlung) besteht, während außerhalb des Betriebszustandes"Spiel" zwischen den Komponenten vorhanden ist. Dieses Spiel soll nach den Überlegungen des Erfinders derart sein, dass der von der Strahlung unmittelbar beaufschlagte Teil der Reflektoranordnung (der zugleich der verschmutzungsempfindliche Teil ist) leicht aus der Anordnung entnommen werden kann.
Diese Überlegungen münden schließlich in dem Konzept, dass die Reflektoranordnung einen konkaven wasser- oder luftgekühlten Reflektorträger mit Führungsleisten und ein in den Reflektorträger auswechselbar eingesetztes Wechselreflektorelement umfasst, wobei der Reflektorträger und das Wechselreflektorelement derart ausgebildet sind, dass im Betriebszustand durch die Erwärmung des Wechselreflektorelements und die resultierende Ausdehnung und Ausdehnungsbehinderung durch die Führungsleisten ein Formschluss und Wärmeleitungskontakt mit dem konkaven Reflektorträger entsteht, wodurch Wärme vom Wechselreflektorelement in den Reflektorträger abgeleitet wird, wogegen im ausgeschalteten Zustand kein Formschluss besteht und das Wechselreflektorelement schnell auswechselbar ist. Mit dem Begriff "Führungsleiste" werden hier auch nut- oder falzartige Ausformungen im Reflektorträger bezeichnet, die eine Führung für den Rand eines eingesetzten Wechselreflektorelementes darstellen.

Mit anderen Worten: Die Erfindung beschreibt eine neue Art von Wechselreflektoren, die einen schnellen Austausch von Reflektoreinsätzen ermöglicht, ohne die Kühlwirkung der integrierten Reflektorkühlung zu reduzieren. Der Austausch dieses Reflektoreinsatzes kann zudem ohne Ausbau der Halogenlampen erfolgen. Dies wird im wesentlichen dadurch erreicht, dass erst die Erwärmung des Reflektoreinsatzes und die damit verbundene thermische Ausdehnung zu einem Formschluss mit einem luft- oder wassergekühlten Reflektorträger führt. Im kalten Zustand gibt es hingegen Spiel zwischen Reflektorträger und -einsatz.

In einer Ausführung ist das Wechselreflektorelement als Reflektorblech ausgebildet, das insbesondere eine Dickie zwischen 0,2mm und 2mm, insbesondere zwischen 0,5mm und 1mm, hat. Spezieller ist das Wechselreflektorelement als federelastisches Reflektorblech, insbesondere aus federelastischem Aluminium oder Edelstahl, ausgebildet.

Die leichte Auswechselbarkeit ist insbesondere in einer Ausführung gegeben, bei der der Reflektorträger und das eingesetzte Wechselreflektorelement jeweils zu einer Spiegelebene spiegelsymmetrisch konkav ausgebildet sind, auf der eine Längsachse der langgestreckten Halogenstrahler senkrecht steht, und die Führungsleisten des Reflektorträgers parallel zur Spiegelebene verlaufen. Das in den Reflektorträger eingesetzte Wechselreflektorelement (oder mehrere Wechselreflektorelemente) wird/werden dann senkrecht zur Erstreckungsrichtung der Halogenstrahler unter diesen hervorgezogen, und die neuen oder gereinigten Wechselreflektorelemente werden in entgegengesetzter Richtung wieder eingeschoben.
In einer weiteren Ausführung ist vorgesehen, dass der Reflektorträger derart ausgebildet ist, dass er mehrere Reflektorbleche aufnimmt, die insbesondere in einer Richtung senkrecht zur Längsachse der Halogenstrahler aneinandergefügt sind.
In einer weiteren Ausführung der Erfindung umfasst der Reflektorträger Fixierungsstäbe die in die Führungsleisten derart einschiebbar sind, dass sie die dort benachbarte Kante des Wechselreflektorelementes in der Führungsleiste festklemmen.

Gemäß der beanspruchten Erfindung weist der Reflektorträger einen gekühlten Primärträger mit einer konkaven Oberfläche und einen mit einer konvexen Oberfläche in die konkave Oberfläche des Primärträgers passenden ungekühlten Sekundärträger auf, der seinerseits mindestens eine konkave Oberfläche und Führungsleisten hat, in die das oder ein Wechselreflektorelement derart einfügbar ist, dass Wärme vom Wechselreflektorelement in den Reflektorträger abgeleitet wird, wogegen im ausgeschalteten Zustand kein Formschluss besteht und das Wechselreflektorelement schnell auswechselbar ist. Speziell kann vorgesehen sein, dass der Primärträger erste Führungsleisten zum Halten des Sekundärträgers und der Sekundärträger zweite Führungsleisten zum Halten des oder jedes Wechselreflektorelementes aufweist. In einer weiteren Ausgestaltung weist der Sekundärträger mehrere in Richtung senkrecht zur Längsachse der Halogenstrahler nebeneinander angeordnete konkave Oberflächen auf, in die jeweils ein Wechselreflektorelement eingefügt ist.
In einer Ausführung des Halogenstrahler-Heizsystems weisen die Halogenstrahler zur Erzeugung von Strahlung im Bereich des nahen Infrarot ein Intensitätsmaximum zwischen 0,8 mm und 2 mm auf. In einer weiteren Ausführung ist vorgesehen, dass in das Halogenstrahler-Heizsystem Halogenstrahler eingesetzt sind und welches eine geometrische Konfiguration aufweist, durch die eine Strahlungsdichte im Bereich zwischen 10kW/m2 und 1000kW/m2, insbesondere im Bereich zwischen 50kW/m2 und 250kW/m2, auf der Öffhungsfläche der Reflektoranordnung erzeugt wird.
In einer bewährten Ausführung des Halogenstrahler-Heizsystems haben die Halogenstrahler abgewinkelte bzw. umgebogene Enden, und sie sind in Fassungen gehaltert, die beidseits außerhalb der Seitenkanten der Reflektoranordnung angeordnet sind.

### Kurze Beschreibung der Zeichnungen

Im Folgenden wird anhand der Zeichnungen ein Ausführungsbeispiel der Erfindung näher erläutert. Von diesen zeigen:
Fig. 1A und 1B eine skizzenartige Schnittdarstellung in einer Ebene parallel zur Längsachse eines Halogenstrahlers, und
Fig. 2 eine entsprechende skizzenartige Darstellung einer Ausführung der beanspruchten Erfindung. Fig. 1A und 1B zeigen ein Halogenstrahler-Heizsystem (IR/NIR-Strahlermodul), das eine Mehrzahl von langgestreckten Halogenstrahlern 5 als Strahlergruppe in einer Parallel-Anordnung (senkrecht zur Zeichnungsebene) umfasst, in zwei Betriebszuständen. Fig. 1A zeigt den ausgeschalteten (kalten) Zustand, während Fig. 1B den Betriebszustand (heißen Zustand) zeigt.
Das IR/NIR Strahlermodul besitzt einen gekühlten Reflektorträger 1,3, der eine konkave Oberfläche und zusätzliche Führungsleisten 8 zur Reflektorblechaufnahme hat. Als Reflektormaterial 2 wird vorzugsweise ein poliertes Aluminiumblech verwendet welches gegebenenfalls zur Reflexionsverbesserung eine oder mehrere Beschichtungen aus Aluminium, Silber oder Gold besitzt, welches u.U. zusätzlich mit einer Silikatschicht geschützt wird. Solche Materialien sind handelsüblich im Fachhandel zu beziehen und werden auch vielfach in der Beleuchtungstechnik eingesetzt. Der Reflektoreinsatz 2 ist geometrisch so ausgebildet, dass er sich im kalten Zustand einfach in die Führungsleisten einbringen lässt, evtl. unter Erzeugung einer leichten Vorspannung in Richtung des konkaven Reflektorträgers.

Es besteht zu diesem Zeitpunkt noch kein Formschluss 4, und das Reflektorblech 2 ist dadurch auch einfach wieder zu entfernen. Dies ist zum Austausch bzw. zur Wartung notwendig.
Wird nun das Strahlungssystem 6 eingeschaltet, erwärmt sich das Reflektorblech 2 aufgrund der geringen Masse sehr schnell und dehnt sich dabei aus. Der gekühlte Reflektorträger 1,3 erwärmt sich aufgrund der Masse und der Kühlung nicht oder nur wenig und bleibt deshalb formstabil. Die Ausdehnung des Reflektorbleches führt dadurch zu einem Formschluss 4 zwischen Reflektorblech 2 und Reflektorträger 1,3 und dadurch wird nun auch das Reflektorblech 2 ausreichend gekühlt. Dieses ist jedoch kontinuierlich der Strahlung ausgesetzt, und dadurch bleibt dieser Formschluss und damit auch die Kühlwirkung während des Strahlung immer erhalten. Dieses Prinzip ist auch bei anderen Strahlungsquellen als Halogenstrahler einsetzbar.
Es besteht eine Einschränkung in der Art, dass die Reflektorform (im allgemeinsten Sinne) konkav sein muss um einen Formschluss zu gewährleisten. Diese Einschränkung kann aber dadurch kompensiert werden, dass mehrere Reflektoreinsätze verwendet werden, die somit eine einhüllende Geometrie bilden.

Die beanspruchte Ausführungsart, wie in Fig. 2 skizzenartig gezeigt, ist durch einen Aufbau "Form in Form" gegeben. Hierbei gibt es einen gekühlten Primärträger 1,3 und einen ungekühlten Sekundärträger 7. Die Reflektorbleche werden wie oben beschrieben in diesen ungekühlten Träger 7 eingesetzt. Vorzugsweise werden in diesem Falle mehrere Reflektorbleche 2 verwendet, die eine gewollte Abbildungsgeometrie erzeugen. Die Rückseite dieses ungekühlten Trägers 7 ist konvex ausgeführt und wird in den konkav ausgeführten wassergekühlten Träger 1,3 eingesetzt. Auch hier existiert im kalten Zustand kein Formschluss. Dadurch ist der Wechsel dieses ungekühlten Trägers 7 mit den eingesetzten Reflektorblechen einfach möglich. Bei dieser Bauart bietet sich noch ein zusätzlicher (nicht gezeigter) Fixierungsstab an, der im kalten Zustand zwischen der Führungsleiste 8 des wasser- oder luftgekühlten Reflektorträgers 1,3 und dem Gegenprofil des ungekühlten Reflektorträgers 7 eingesetzt werden kann. Dadurch wird eine bessere Fixierung auch im kalten Zustand erreicht.

Wird das Strahlermodul eingeschaltet, so erwärmen sich zuerst die Reflektorbleche 2 und erzeugen einen Formschluss 4 mit dem ungekühlten Reflektorträger, der sich aufgrund der höheren Masse und der nicht direkten Bestrahlung nur langsam erwärmt. Ist der Formschluss mit den Reflektorblechen 2 erfolgt, so erwärmt sich der ungekühlte Reflektor 7 schneller und dehnt sich dadurch ebenfalls aus. Dies wiederum führt zu einem Formschluss mit dem wasser- oder luftgekühlten Reflektorträger 1,3 und somit zu einer effektiven Kühlung des gesamten Reflektoraufbaus.
Im kalten Zustand ist der Wechsel schnell, kostengünstig und ohne den Ausbau der Lampen möglich.

### Bezugszeichenliste:

1 Gekühlter Reflektorträger
2 Reflektorblech
3 Luft- oder Wasserkühlung
4 Formschluss zwischen Reflektor und Träger
5 Halogenstrahler
6 Wärmestrahlung der Halogenlampen
7 Ungekühlter Reflekorträger
8 Führungsleiste

Die beanspruchte Erfindung hat, mindestens in zweckmäßigen Ausführungen, im Übrigen folgende zusätzliche Aspekte:
1. Der Reflektorträger ist derart ausgeführt, dass er mehrere Reflektorbleche nebeneinander aufnehmen kann.
2. Das Reflektorblech hat eine Dicke zwischen 0,2 mm und 2 mm, vorzugsweise zwischen 0,5 mm und 1 mm.
3. Der ungekühlte Reflektorträger kann mehrere Reflektorbleche aufnehmen, die derart angeordnet sind, dass die reflektierte Strahlung eine gewünschte und gerichtete Strahlungsverteilung erzeugt.
4. Die Reflektorblechanordnung ist parallel zu den Strahlern ausgerichtet, und dadurch wird eine bessere Ausrichtung der resultierenden, reflektierten Strahlung ermöglicht.
5. Die verwendeten Halogenstrahler haben ein Strahlungsmaximum zwischen 0,8 µm und 2 µm.
6. Das Strahlungsmodul nimmt eine Vielzahl von Strahlern auf und die Reflektorblechlänge weisen bis zu mehr als 1 m auf.
7. Die Reflexionsfläche setzen sich aus mehreren einzelnen Reflektorblechen zusammen.
8. Die eingesetzten Halogenstrahler weisen eine Strahlungsdichte zwischen 10 kW/m² und 1000 kW/ m² auf, vorzugsweise eine Strahlungsdichte zwischen 50kW/m² und 250 kW/m².

## Patentansprüche

1. Reflektoranordnung eines Halogenstrahler-Heizsystems, das eine Mehrzahl von langgestreckten, in einer Gruppe parallel zueinander angeordneten Halogenstrahlern umfasst und bei dem die Strahlung durch einen auf einer Seite der Strahlergruppe angeordneten metallischen Reflektor zur anderen Seite der Strahlergruppe reflektiert wird, wobei die Reflektoranordnung einen konkaven wasser- oder luftgekühlten Reflektorträger mit Führungsleisten und ein in den Reflektorträger auswechselbar eingesetztes Wechselreflektorelement umfasst, wobei der Reflektorträger und das Wechselreflektorelement derart ausgebildet sind, dass im Betriebszustand durch die Erwärmung des Wechselreflektorelements und die resultierende Ausdehnung und Ausdehnungsbehinderung durch die Führungsleisten ein Formschluss und Wärmeleitungskontakt mit dem konkaven Reflektorträger entsteht, wodurch Wärme vom Wechselreflektorelement in den Reflektorträger abgeleitet wird, wogegen im ausgeschalteten Zustand kein Formschluss besteht und das Wechselreflektorelement schnell auswechselbar ist, wobei der Reflektorträger einen gekühlten Primärträger mit einer konkaven Oberfläche und einen mit einer konvexen Oberfläche in die konkave Oberfläche des Primärträgers passenden ungekühlten Sekundärträger umfasst, der seinerseits mindestens eine konkave Oberfläche und eine Führungsleiste hat, in die das oder ein Wechselreflektorelement derart einfügbar ist, dass Wärme vom Wechselreflektorelement in den Reflektorträger abgeleitet wird, wogegen im ausgeschalteten Zustand kein Formschluss besteht und das Wechselreflektorelement schnell auswechselbar ist.

2. Reflektoranordnung nach Anspruch 1, wobei der Primärträger erste Führungsleisten zum Halten des Sekundärträgers und der Sekundärträger zweite Führungsleisten zum Halten des oder jedes Wechselreflektorelementes aufweist.

3. Reflektoranordnung nach Anspruch 1 oder 2, wobei der Sekundärträger mehrere in Richtung senkrecht zur Längsachse der Halogenstrahler nebeneinander angeordnete konkave Oberflächen aufweist, in die jeweils ein Wechselreflektorelement eingefügt ist.

4. Reflektoranordnung nach einem der vorangehenden Ansprüche , wobei das Wechselreflektorelement als Reflektorblech ausgebildet ist, das insbesondere eine Dicke zwischen 0,2mm und 2mm, insbesondere zwischen 0,5mm und 1 mm, hat.

5. Reflektoranordnung nach Anspruch 4, wobei das Wechselreflektorelement als federelastisches Reflektorblech, insbesondere aus federelastischem Aluminium oder Edelstahl, ausgebildet ist.

6. Reflektoranordnung nach einem der vorangehenden Ansprüche, wobei der Reflektorträger und das eingesetzte Wechselreflektorelement jeweils zu einer Spiegelebene spiegelsymmetrisch konkav ausgebildet sind, auf der eine Längsachse der langgestreckten Halogenstrahler senkrecht steht, und die Führungsleisten des Reflektorträgers parallel zur Spiegelebene verlaufen.

7. Halogenstrahler- Heizsystem mit einer Mehrzahl von langgestreckten, in einer Gruppe parallel zueinander angeordneten Halogenstrahlern und einer Reflektoranordnung der vorangehenden Ansprüche, wobei die Breite der Reflektoranordnung im Wesentlichen der Länge der Halogenstrahler entspricht.

8. Halogenstrahler- Heizsystem nach Anspruch 7, wobei die Halogenstrahler zur Erzeugung von Strahlung im Bereich des nahen Infrarot, mit einem Intensitätsmaximum zwischen 0,8mm und 2mm haben.

9. Halogenstrahler- Heizsystem nach Anspruch 7 oder 8, in das Halogenstrahler eingesetzt sind und welches eine geometrische Konfiguration aufweist, durch die eine Strahlungsdichte im Bereich zwischen 10kW/m2 und 1000kW/m2, insbesondere im Bereich zwischen 50kW/m2 und 250kW/m2, auf der Öffnungsfläche der Reflektoranordnung erzeugt wird.

10. Halogenstrahler-Heizsystem nach einem der Ansprüche 7 bis 9, wobei die Halogenstrahler abgewinkelte bzw. umgebogene Enden haben und in Fassungen gehaltert sind, die beidseits außerhalb der Seitenkanten der Reflektoranordnung angeordnet sind.

## Claims

1. A reflector arrangement of a halogen radiator heating system comprising a plurality of elongated halogen radiators arranged in a group parallel to each other and in which the radiation is reflected by a metallic reflector arranged on one side of the radiator group to the other side of the radiator group, wherein the reflector arrangement comprises a concave water- or air-cooled reflector carrier with guiding gibs and an interchangeable reflector element replaceably inserted into the reflector carrier, the reflector carrier and the interchangeable reflector element being formed in such a way that, in the operating state, the heating of the alternating reflector element and the resulting expansion and expansion obstruction by the guiding gips result in a positive engagement and thermal conduction contact with the concave reflector carrier, as a result of which heat is dissipated from the interchangeable reflector element into the reflector carrier, whereas in the switched-off state there is no positive engagement and the interchangeable reflector element can be quickly replaced,
the reflector carrier comprising a cooled primary carrier having a concave surface and an uncooled secondary carrier having a convex surface fitting into the concave surface of the primary carrier, the uncooled secondary carrier in turn having at least one concave surface and a guiding gib, into which the or an interchangeable reflector element is insertable such that heat is dissipated from the interchangeable reflector element into the reflector carrier, whereas in the switched-off state there is no positive connection and the interchangeable reflector element can be quickly replaced.

2. The reflector arrangement according to Claim 1, wherein the primary carrier comprises first guiding gibs for holding the secondary carrier and the secondary support having second guiding gibs for holding the or each interchangeable reflector element.

3. The reflector arrangement according to Claim 1 or 2, wherein the secondary carrier has a plurality of concave surfaces arranged side by side in the direction perpendicular to the longitudinal axis of the halogen radiators, into which surfaces an interchangeable reflector element is inserted in each case.

4. The reflector arrangement according to one of the preceding claims, wherein the interchangeable reflector element is in the form of a reflector sheet which in particular has a thickness between 0.2 mm and 2 mm, in particular between 0.5 mm and 1 mm.

5. Reflector arrangement according to Claim 4, wherein the interchangeable reflector element is formed as a spring-elastic reflector sheet, in particular of resilient aluminium or stainless steel.

6. Reflector arrangement according to one of the preceding claims, wherein the reflector carrier and the inserted interchangeable reflector element are each formed concave, symmetrically identical to a mirror plane, on which a longitudinal axis of the elongated halogen radiators stands perpendicularly, and wherein the guide rails of the reflector carrier run parallel to the mirror plane.

7. Halogen radiator heating system comprising a plurality of elongated halogen radiators arranged in a group parallel to each other and a reflector arrangement according to the preceding claims, the width of the reflector arrangement substantially corresponding to the length of the halogen radiators.

8. A halogen radiator heating system according to Claim 7, wherein the halogen radiators for generating radiation in the near infrared range have a maximum intensity between 0.8 mm and 2mm.

9. A halogen radiator heating system according to Claim 7 or 8, in which halogen radiators are inserted and which comprises a geometric configuration by which a radiation density is generated in the range between 10kW/m2 and 1000kW/m2, in particular in the range between 50kW/m2 and 250kW/m2, on the opening surface of the reflector arrangement.

10. A halogen radiator heating system according to any one of claims 7 to 9, wherein the halogen radiators have angled or bent ends and are mounted in sockets disposed on both sides outside the side edges of the reflector arrangement.

## Revendications

1. Ensemble réflecteur d'un système de chauffage à radiateurs à halogène, qui comprend une pluralité de radiateurs à halogène allongés agencés parallèlement les uns aux autres en formant un groupe et dans lequel le rayonnement est réfléchi par un réflecteur métallique, agencé sur un côté du groupe de radiateurs, vers l'autre côté du groupe de radiateurs,
dans lequel
l'ensemble réflecteur comprend un porte-réflecteur concave refroidi à l'eau ou à l'air et muni de barrettes de guidage, et un élément réflecteur interchangeable mis en place de façon interchangeable dans le porte-réflecteur,
le porte-réflecteur et l'élément réflecteur interchangeable sont réalisés de telle sorte que dans l'état de fonctionnement, il se produit une coopération de forme et un contact de conduction thermique avec le porte-réflecteur concave par l'échauffement de l'élément réflecteur interchangeable et par la dilatation résultante et par l'inhibition à la dilatation due aux barrettes de guidage, moyennant quoi la chaleur est dissipée depuis l'élément réflecteur interchangeable vers le porte-réflecteur, tandis que dans l'état éteint, il ne se produit pas de coopération de forme et l'élément réflecteur interchangeable peut être rapidement changé,
le porte-réflecteur comprend un support primaire refroidi ayant une surface concave et un support secondaire non refroidi ayant une surface convexe adaptée à la surface concave du support primaire, support secondaire qui comprend à son tour au moins une surface concave et une barrette de guidage dans laquelle le ou un élément réflecteur interchangeable peut être inséré de telle sorte que la chaleur est dissipée depuis l'élément réflecteur interchangeable vers le porte-réflecteur, tandis que dans l'état éteint, il n'y a pas de coopération de forme et l'élément réflecteur interchangeable peut être rapidement changé.

2. Ensemble réflecteur selon la revendication 1,
dans lequel
le support primaire comprend des premières barrettes de guidage pour retenir le support secondaire, et le support secondaire comprend des secondes barrettes de guidage pour retenir le ou chaque élément réflecteur interchangeable.

3. Ensemble réflecteur selon la revendication 1 ou 2,
dans lequel
le support secondaire comprend plusieurs surfaces concaves agencées les unes à côté des autres en direction perpendiculaire à l'axe longitudinal des radiateurs à halogène, surfaces dans lesquelles est inséré respectivement un élément réflecteur interchangeable.

4. Ensemble réflecteur selon l'une des revendications précédentes,
dans lequel
l'élément réflecteur interchangeable est réalisé sous forme de tôle de réflecteur qui présente en particulier une épaisseur entre 0,2 mm et 2 mm, en particulier entre 0,5 mm et 1 mm.

5. Ensemble réflecteur selon la revendication 4,
dans lequel
l'élément réflecteur interchangeable est réalisé sous forme de tôle de réflecteur à effet ressort, en particulier en aluminium ou en acier inoxydable à effet ressort.

6. Ensemble réflecteur selon l'une des revendications précédentes,
dans lequel
le porte-réflecteur et l'élément réflecteur interchangeable inséré sont réalisés de façon concave et à symétrie par rapport à un plan de symétrie sur lequel un axe longitudinal des radiateurs à halogène allongés se dresse perpendiculairement, et les barrettes de guidage du porte-réflecteur s'étendent parallèlement au plan de symétrie.

7. Système de chauffage à radiateurs à halogène comportant une pluralité de radiateurs à halogène allongés agencés parallèlement les uns aux autres en formant un groupe, et un ensemble réflecteur selon les revendications précédentes, la largeur de l'ensemble réflecteur correspondant sensiblement à la longueur des radiateurs à halogène.

8. Système de chauffage à radiateurs à halogène selon la revendication 7,
dans lequel
les radiateurs à halogène sont destinés à générer un rayonnement dans la plage de l'infrarouge proche ayant un maximum d'intensité entre 0,8 mm et 2 mm.

9. Système de chauffage à radiateurs à halogène selon la revendication 7 ou 8,
dans lequel sont insérés des radiateurs à halogène et qui présente une configuration géométrique permettant de générer une densité de rayonnement dans la plage entre 10 kW/m² et 1000 kW/m², en particulier dans la plage entre 50 kW/m² et 250 kW/m², sur la surface d'ouverture de l'ensemble réflecteur.

10. Système de chauffage à radiateurs à halogène selon l'une des revendications 7 à 9,
dans lequel
les radiateurs à halogène présentent des extrémités coudées ou incurvées et sont montés dans des montures qui sont agencées de part et d'autre à l'extérieur des arêtes latérales de l'ensemble réflecteur.
